# FASCICULE DE BREVET EUROPEEN

(11) **EP 0 270 389 B1**
(45) Date de publication et mention de la délivrance du brevet: **05.08.1992**
(21) Numéro de dépôt: 87402251.0
(22) Date de dépôt: 09.10.1987
(51) Int. Cl.: H01H 31/16, H01H 33/24, H01H 33/91

(54) **Interrupteur rotatif multipolaire à isolement gazeux**
Gasisolierter mehrpoliger Drehschalter
Gas insulated multiphase rotating switch

(30) Priorité: 03.11.1986 FR 8615375
(43) Date de publication de la demande: 08.06.1988
(73) Titulaire: MERLIN GERIN, F-38050 Grenoble Cédex (FR)
(72) Inventeur: Bouvet, Bernard, F-38050 Grenoble Cédex (FR); Gaillard, Jacques, F-38050 Grenoble Cédex (FR); Volsy, Robert, F-38050 Grenoble Cédex (FR)
(74) Mandataire: Hecké, Gérard

(56) Documents cités:
- EP-A- 0 199 044
- CH-A- 390 346
- FR-A- 1 279 475

## Description

L'invention est relative à un interrupteur rotatif multipolaire à isolement gazeux, notamment pour un tableau électrique d'un poste de distribution à moyenne tension, ayant une enveloppe isolante remplie de gaz à rigidité diélectrique élevée, et renfermant par pôle un contact mobile double monté sur un arbre isolant, ledit contact mobile étant en forme de couteau à trois positions coopérant à rotation avec une pluralité de contacts fixes échelonnés angulairement dans un même plan, le long de la paroi interne de l'enveloppe, pour occuper une première position de fermeture assurant la liaison électrique entre une borne d'entrée à laquelle est raccordé un conducteur d'arrivée, et une borne de sortie à laquelle est raccordé un conducteur de départ, une deuxième position d'ouverture assurant la séparation entre les deux conducteurs et une troisième position de mise à la terre de l'un des conducteurs.

L'emploi d'une enveloppe isolante pour le logement de l'interrupteur rotatif à SF 6 pose le problème de l'isolement entre les bornes d'entrée et de sortie, étant donné le risque de cheminement le long de la paroi interne isolante. Pour éviter toute rupture d'isolement, il est possible de prendre deux mesures de prévention :
- soit d'augmenter la ligne de fuite entre les bornes de l'interrupteur,
- soit d'intercaler un anneau de masse sur la ligne de fuite.

L'augmentation de la ligne de fuite nécessite une grande dimension de l'enveloppe cylindrique, ce qui est souvent incompatible avec l'encombrement compact du tableau dans lequel l'interrupteur est intégré.

L'incorporation d'un anneau de masse à l'intérieur d'un interrupteur rotatif pose un problème de positionnement par rapport à la course en rotation du contact mobile. La présence permanente de cet anneau est de plus superflue en position de fermeture.

Le document EP-A-199.044 décrit un interrupteur rotatif à trois positions comportant une enceinte isolante ayant trois contacts fixes coopérant avec un contact mobile double en forme de couteau. Dans la position d'ouverture, le contact mobile ne vient pas en engagement avec les contacts fixes, et est isolé de la terre. Les fonctions de sectionnement et d'anneau de masse ne sont pas remplies. L'arbre de commutation porte une ailette de compression, servant de support au couteau de chaque pôle. L'ailette est réalisée en matériau isolant.

Le document FR-A-1.279.475 décrit une cellule moyenne tension à interrupteur rotatif triphasé à isolement dans l'air, constitué par des traversées tournantes. Le contact mobile est mis à la terre en position intermédiaire d'ouverture, mais l'interrupteur ne comporte pas d'anneau de garde, ni de piston de compression.

Le document CH-390.346 se rapporte à un sectionneur à haute tension pour un poste blindé. Il comporte un contact rotatif à deux positions, avec mise à la terre du contact mobile dans la position d'ouverture. Une plaque métallique est associée au contact mobile, mais cette plaque ne joue pas le rôle de piston. Une mise à la terre des conducteurs de phase associés aux contacts fixes du poste est exclue.

L'objet de l'invention consiste à réaliser un interrupteur rotatif à isolement gazeux ayant un encombrement réduit et une bonne tenue diélectrique.

L'interrupteur selon l'invention est caractérisé en ce que:
- le contact mobile vient en engagement dans la deuxième position d'ouverture avec un contact fixe relié en permanence à la terre, de manière à assurer une fonction de sectionnement permettant de conserver l'isolement entre les bornes d'entrée et de sortie,
- un écran métallique est solidarisé au contact mobile pour former l'équipage mobile rotatif avec l'arbre de commande, ledit écran étant agencé en anneau de garde dans ladite deuxième position d'ouvertuere,
- au moins une cloison fixe s'étendant entre l'enveloppe et l'arbre, coopère avec l'écran métallique jouant le rôle d'un piston rotatif de compression du gaz, pour former au moins une chambre pistonnable associée à des moyens de soufflage de l'arc.

Toute opération sur les matériels en aval de l'interrupteur, par exemple le test du conducteur de départ, peut ainsi être effectuée en toute sécurité, grâce à la présence de l'écran métallique mis à la terre lorsque le contact se trouve dans la deuxième position. La fonction d'anneau de garde est supprimée dans la première position de fermeture, car l'écran est alors isolé de la terre.

En plus de sa fonction d'anneau de garde, l'écran joue également le rôle de piston rotatif de compression du gaz dans des chambres pistonnables de l'enveloppe. Les moyens de soufflage communiquent avec cette chambre pour assurer l'extinction de l'arc tiré entre les contacts, lorsque le couteau passe de la première position de fermeture à la deuxième position d'ouverture.

D'autres avantages et caractéristiques ressortiront plus clairement de la description qui va suivre d'un mode de réalisation de l'invention, donné à titre d'exemple et représenté au dessin annexé dans lequel :
- la figure 1 est une vue schématique en perspective d'un interrupteur rotatif selon l'invention;
- les figures 2 à 4 représentent des vues en coupes transversales de la figure 1, respectivement en position de fermeture, d'ouverture et de terre de l'interrupteur;
- la figure 5 est une vue en coupe selon la ligne V-V de la figure 1;
- les figures 6 et 7 montrent des vues identiques à la figure 5 de deux variantes de réalisations.

Sur les figures, un pôle d'un interrupteur 10 rotatif pour un tableau d'un poste triphasé de distribution à moyenne tension et à isolement gazeux, est logé dans une enveloppe 12 cylindrique, remplie de gaz à rigidité diélectrique élevée, notamment de l'hexafluorure de soufre SF 6.

L'enveloppe 12 est réalisée en matériau isolant, et comprend sur sa périphérie interne une série de cinq contacts fixes 14 à 22 portés par des traversées radiales. Les contacts fixes 14 à 22 sont disposés dans le plan médian transversal de l'enveloppe 12 avec un décalage angulaire prédéterminé, et coopèrent avec un contact mobile 24 double en forme de couteau rotatif à trois positions. Le premier contact fixe 14 est connecté extérieurement à un conducteur d'arrivée 26, tandis que le troisième contact fixe 18, diamétralement opposée, est relié à un conducteur de départ 28. Les quatrième et cinquième contacts fixes 20, 22, sont interconnectés par une liaison 30 de terre. Le deuxième contact fixe 16, diamétralement opposé au cinquième contact fixe 22, est situé entre les premier et troisième contacts fixes 14, 18, et est relié au conducteur de départ 28 par une liaison électrique 32.

Un arbre 34 longitudinal d'entraînement en rotation du contact mobile 24, est agencé coaxialement à l'intérieur de l'enveloppe 12 cylindrique, et est réalisé en matériau isolant. Le couteau du contact mobile 24 double est solidarisé à un écran 36 métallique radial s'étendant orthogonalement à l'arbre 34 longitudinal et au plan médian transversal de l'interrupteur 10. L'écran 36 est fixé latéralement à deux électrodes 38, 40, annulaires encerclant les deux extrémités opposées de l'arbre 34 isolant.

Le couteau du contact mobile 24 comporte une paire de lames de contact 24 a, 24 b parallèles, séparées l'une de l'autre par un intervalle l axial prédéterminé (voir figure 5). Les deux lames 24 a, 24 b, sont sollicitées élastiquement l'une vers l'autre, et la présence de l'intervalle l autorise l'insertion élastique des deux zones d'interruption diamétralement opposées du couteau avec les contacts fixes 14 à 22 correspondantes, lors de la rotation de l'arbre 34 entre les trois positions.

La dimension de l'écran 36 métallique dans le sens diamétral peut être inférieure à celle du couteau, de manière à ménager un jeu radial (voir figure 3) entre la paroi interne de l'enveloppe 12 et le bord de l'écran 36. L'épaisseur du jeu radial est généralement inférieure à 5 millimètres.

L'enveloppe 12 comporte en plus deux cloisons 42, 44, fixes coopérant avec l'équipage mobile pour former un dispositif de compression du gaz isolant, contenu dans les deux chambres (46 a, 46 b ; 48 a, 48 b) pistonnables, ménagées dans le volume intérieur de l'enveloppe 12. Le dispositif de compression est associé à des moyens de soufflage (non représentés), destinés à éteindre l'arc tiré entre les contacts, lorsque le couteau passe d'une position à l'autre.

Le fonctionnement de l'interrupteur 10 rotatif est illustré sur les figures 2 à 4, qui montrent les différentes positions de commutation :
- Dans la première position de fermeture (figure 2), le couteau du contact mobile 24 forme un pont entre les premier et troisième contacts fixes 14, 18, pour assurer la liaison entre le conducteur d'arrivée 26 et le conducteur de départ 28. Les contacts fixes 14, 18, constituent les bornes d'entrée et de sortie de l'interrupteur.

L'actionnement de l'arbre 34 rotatif dans le sens trigonométrique (flèche f, figure 3) provoque l'ouverture de l'interrupteur par séparation angulaire du couteau avec les contacts fixes 14, 18. La course d'ouverture du contact mobile 24 correspond environ à 60 degrés, et l'une des zones de contacts du couteau vient en engagement avec le quatrième contact fixe 20 relié à la terre. L'équipage mobile forme, dans cette deuxième position d'ouverture, un anneau de garde intégré, composé de l'écran 36 métallique, du contact mobile 24 et des deux électrodes 38, 40. L'insertion de l'écran 36 métallique sur la ligne de fuite entre les bornes d'entrée et de sortie de l'interrupteur 10 évite toute rupture d'isolement entre ces bornes, suite à un cheminement dangereux le long de la paroi interne de l'enveloppe isolante 12, et de l'arbre 34.

Dans le cas où le conducteur de départ 28 est constitué par un câble, l'opération de test de ce dernier est effectuée en position d'ouverture (figure 3) par injection d'un courant d'essai sur l'un des contacts fixes 16 ou 18, ou sur une prise spéciale du conducteur de départ 28. Le test du câble est ainsi effectué en toute sécurité, lorsque l'écran 36 et le couteau se trouvent raccordés à la terre.

Le passage de la deuxième position d'ouverture (figure 3) vers la troisième position de terre (figure 4) s'opère par la rotation poursuivie de l'arbre 34 dans le sens de la flèche f. Le couteau se trouve en engagement avec les deuxième et cinquième contacts fixes 16, 22, et le conducteur de départ 28 est branché à la terre.

A partir de la troisième position, la refermeture de l'interrupteur 10 vers la première position (figure 2) s'effectue en sens inverse de la flèche f, après passage par la deuxième position d'ouverture.

En plus de sa fonction d'anneau de garde, en position d'ouverture, l'écran 36 métallique joue le rôle de piston rotatif de compression du gaz dans les chambres 46 a, 46 b ; 48 a, 48 b. L'effet de compression du gaz intervient dans les deux sens de rotation du contact mobile 24, et est avantageusement utilisé pour le soufflage de l'arc tiré lors de la phase d'ouverture de l'interrupteur 10, après pasage de la première position (figure 2) vers la deuxième position (figure 3).

On remarque que l'interrupteur 10 rotatif assure une fonction de sectionnement dans la deuxième position d'ouverture, grâce à la présence de l'écran 36 mis à la terre, permettant de conserver un isolement correct entre les bornes d'entrée et de sortie. La fonction d'anneau de garde est supprimée dans la première position de fermeture (figure 2) de l'interrupteur 10 rotatif, car l'écran 36 est isolé de la terre.

Selon la variante de la figure 6, l'enveloppe 12 isolante de l'interrupteur 10 rotatif comporte deux embouts 50, 52, d'extrémités en matériau isolant, permettant une réduction de la dimension de l'écran 36 métallique dans la direction longitudinale.

La figure 7 montre la suppression pure et simple de l'écran 36, grâce à des embouts 50, 52, plus importants, délimitant un intervalle axial étroit pour le passage du seul contact mobile 24 à deux lames parallèles. L'anneau de garde est alors constitué par le contact mobile 24 en forme de couteau.

Selon une autre variante (non représentée), le piston rotatif de compression du gaz est formé par une pièce distincte de l'écran 36 métallique.

L'invention a été décrite en relation avec une enveloppe 12 contenant un seul pôle d'interrupteur, mais il est clair qu'elle s'applique à un interrupteur triphasé dans lequel les pôles sont alignés selon l'axe longitudinal de l'arbre 34. Les pôles peuvent être logés dans une enveloppe isolante commune, ou dans des enveloppes indépendantes accolées les unes aux autres.

Selon une autre variante, l'enveloppe 12 de chaque pôle de l'interrupteur 10 rotatif est réalisée en matériau métallique, les contacts fixes 14 à 22 étant alors supportés par des traversées isolantes.

La figure 8 montre une application de l'invention dans une cellule de distribution à moyenne tension pour réseau triphasé renfermant un disjoncteur 60 ayant une première borne raccordée au jeu de barres 62 par un premier interrupteur 10 rotatif du type décrit précédemment, et une deuxième borne connectée au départ 64 par l'intermédiaire d'un deuxième interrupteur 10 rotatif.

La figure 9 représente une autre application de l'invention dans une cellule de couplage de deux jeux de barres 62, 66, élémentaires d'un réseau triphasé RST, aun moyen d'un disjoncteur 60. Le premier jeu de barres 60 est connecté au disjoncteur 60 par un interrupteur 10 rotatif, et le deuxième jeu de barres 66 est relié au disjoncteur par un deuxième interrupteur 10 rotatif à trois positions. Les deux interrupteurs 10 ont une structure identique à celle décrite en référence aux figures 1 à 4.

La figure 10 montre une vue en plan des figures 8 et 9, dans laquelle apparaît la superposition des interrupteurs 10 rotatifs des trois phases, selon une direction verticale parallèle à l'alignement des pôles du disjoncteur 60. Le regroupement en colonne des six pôles d'interrupteurs 10 sur une même ligne d'arbre facilite la commande mécanique de la cellule.

L'invention s'applique également à un interrupteur à rotation excentrée du couteau mobile.

Selon une autre variante, l'extinction de l'arc tiré lors de la phase d'ouverture de l'interrupteur rotatif peut intervenir au moyen d'un aimant permanent convenablement positionné à l'intérieur de l'enveloppe 12. L'action du champ magnétique de l'aimant sur l'arc provoque la rotation et l'extinction rapide de ce dernier.

## Revendications

1. Interrupteur (10) rotatif multipolaire à isolement gazeux, notamment pour un tableau électrique d'un poste de distribution à moyenne tension, ayant une enveloppe (12) isolante remplie de gaz à rigidité diélectrique élevée, et renfermant par pôle un contact mobile (24) double, monté sur un arbre (34) isolant, ledit contact mobile étant en forme de couteau à trois positions coopérant à rotation avec une pluralité de contacts fixes 14 à 22 échelonnés angulairement dans un même plan, le long de la paroi interne de l'enveloppe (12) pour occuper une première position de fermeture assurant la liaison électrique entre une borne d'entrée à laquelle est raccordé un conducteur d'arrivée 26, et une borne de sortie à laquelle est raccordé un conducteur de départ (28), une deuxième position d'ouverture assurant la séparation entre les deux conducteurs (26, 28), et une troisième position de mise à la terre de l'un (28) des conducteurs,
caractérisé en ce que:
- le contact mobile (24) vient en engagement dans la deuxième position d'ouverture avec un contact fixe (20) relié en permanence à la terre, de manière à assurer une fonction de sectionnement permettant de conserver l'isolement entre les bornes d'entrée et de sortie,
- un écran (36) métallique est solidarisé au contact mobile (24) pour former l'équipage mobile rotatif avec l'arbre (34) de commande, ledit écran étant agencé en anneau de garde dans ladite deuxième position d'ouverture,
- au moins une cloison (42,44) fixe s'étendant entre l'enveloppe (12) et l'arbre (34), coopère avec l'écran (36) métallique jouant le rôle d'un piston rotatif de compression du gaz, pour former au moins une chambre pistonnable (46a, 46b, 48a, 48b) associée à des moyens de soufflage de l'arc.

2. Interrupteur rotatif selon la revendication 1, caractérisé en ce que la borne d'entrée de l'interrupteur (10) rotatif est formée par un prolongement externe d'un premier contact fixe (14) diamétralement opposé avec un troisième contact fixe (18) raccordé extérieurement à la borne de sortie, qu'un deuxième contact fixe (16), situé entre les premier et troisième contacts fixes (14, 18), est diamétralement opposé avec un cinquième contact fixe (22) mis à la terre, et qu'un quatrième contact fixe (20) coopèrant avec le couteau rotatif dans la deuxième position d'ouverture, est disposé entre les troisième et cinquième contacts fixes (18, 22).

3. Interrupteur rotatif selon la revendication 1 ou 2, caractérisé en ce que l'écran (36) métallique comporte une surface plane radiale, disposée de part et d'autre du couteau en s'étendant orthogonalement à l'arbre (34) longitudinal, et au plan médian transversal du pôle de l'interrupteur (10) et que les extrémités opposées de l'arbre (34) isolant sont encerclées par deux électrodes (38, 40) annulaires fixées à l'écran (36) métallique.

## Claims

1. A gas-insulated multipole rotary switch (10), notably for an electrical switchboard of a medium voltage distribution substation, having an insulating enclosure (12) filled with high dielectric strength gas, and housing per pole a double movable contact (24), mounted on an insulating shaft (34), said movable contact being in the form of a three-position blade cooperating in rotation with a plurality of stationary contacts (14 to 22) angularly staggered in a single plane, along the inside wall of the enclosure (12) to occupy a first closed position ensuring electrical connection between an input terminal to which an incoming conductor (26) is connected, and an output terminal to which an outgoing conductor (28) is connected, a second open position in which the two conductors (26, 28) are separated and a third position in which one (28) of the conductors is earthed,
characterized in that :
- the movable contact (24) comes into engagement in the second open position with a stationary contact (20) permanently earthed so as to perform a disconnecting function enabling insulation between the input and output terminals to be preserved,
- a metal shield (36) is fixedly secured to the movable contact (24) to form the rotary movable assembly with the operating shaft (34), said shield being arranged as a guard ring in said second open position,
- at least one fixed partition (42, 44) extending between the enclosure (12) and the shaft (34) cooperates with the metal shield (36) acting as a rotary gas compression piston, to form at least one puffer chamber (46a, 46b, 48a, 48b) associated with means for extinguishing the arc.

2. A rotary switch according to claim 1, characterized in that the input terminal of the rotary switch (10) is formed by an external extension of a first stationary contact (14) diametrically opposite to a third stationary contact (18) externally connected to the output terminal, that a second stationary contact (16) located between the first and third stationary contacts (14, 18) is diametrically opposite an earthed fifth stationary contact (22), and that a fourth stationary contact (20) cooperating with the rotary blade in the second open position, is located between the third and fifth stationary contacts (18, 22).

3. The rotary switch according to claim 1 or 2, characterized in that the metal shield (36) comprises a radial plane surface, disposed on each side of the blade and extending at right angles to the longitudinal shaft (34), and to the transverse mid-plane of the pole of the switch (10) and that the opposite ends of the insulating shaft (34) are encircled by two annular electrodes (38, 40) fixed to the metal shield (36).

## Patentansprüche

1. Gasisolierter Mehrpol-Lasttrenndrehschalter (10), insbesondere für eine Mittelspannungs-Verteileranlage, in einem mit Gas hoher dielektrischer Festigkeit gefüllten Isolierstoffgehäuse (12), pro Pol bestehend aus einem auf einer Isolierstoff-Schaltwelle (34) befestigten beweglichen Doppelkontakt (24) in Form eines Kontaktmessers mit drei Stellungen, der bei Drehung mit mehreren, entlang der Innenwand des Isolierstoffgehäuses (12) in einer Ebene winkelig versetzten feststehenden Kontakten 14 bis 22 zusammenwirkt, wobei sich eine erste Schaltstellung (EIN) zur Herstellung der elektrischen Verbindung zwischen einer Eingangsklemme mit einer daran angeschlossenen Einspeiseleitung (26) und einer Ausgangsklemme mit einer daran angeschlossenen Abgangsleitung (28), eine zweite Schaltstellung (AUS) zur Trennung der beiden Leiter (26, 28) und eine dritte Schaltstellung (ERDE) zur Erdung eines der beiden Leiter (28) ergeben,
dadurch gekennzeichnet, daß:
- der bewegliche Kontakt (24) in der zweiten Schaltstellung (AUS) mit einem dauergeerdeten feststehenden Kontakt (20) zusammenwirkt, so daß durch Aufrechterhaltung der Verbindungsunterbrechung zwischen Eingangs- und Ausgangsklemmen eine Trennfunktion gewährleistet ist,
- eine metallische Abschirmung (36) zur Bildung der beweglichen Dreheinheit mit der Schaltwelle (34) fest mit dem beweglichen Kontakt (24) verbunden ist, wobei die genannte Abschirmung in der genannten zweiten Schaltstellung (AUS) als Schutzring ausgeführt ist,
- mindestens eine zwischen dem Isolierstoffgehäuse (12) und der Isolierstoff-Schaltwelle (34) angeordnete feststehende Trennwand (42, 44) mit der metallischen Abschirmung (36) zusammenwirkt und so als Drehkolben zur Gasverdichtung dient, um mindestens eine mit entsprechenden Systemen zur Lichtbogenbeblasung verbundene Kolben-Löschkammer (46a, 46b, 48a, 48b) zu bilden.

2. Mehrpol-Lasttrenndrehschalter nach Anspruch 1, dadurch gekennzeichnet, daß die Eingangsklemme des MehrpoI-Lasttrenndrehschalters (10) von einem durch das Gehäuse nach außen geführten ersten feststehenden Kontakt (14) gebildet wird, der einem mit der Abgangsklemme verbundenen dritten feststehenden Kontakt (18) genau gegenüberliegt, daß ein zwischen dem ersten und dem dritten feststehenden Kontakt (14, 18) angeordneter zweiter feststehender Kontakt (16) einem fünften geerdeten feststehenden Kontakt (22) genau gegenüberliegt, und daß ein vierter festehender Kontakt (20), der in der zweiten Schaltstellung (AUS) mit dem Drehmesser zusammenwirkt, zwischen dem dritten und fünften feststehenden Kontakt (18, 22) angeordnet ist.

3. Mehrpol-Lasttrenndrehschalter nach Anspruch 1 oder 2, dadurch gekennzeichnet, daß die metallische Abschirmung (96) eine ebene radiale Fläche aufweist, die zu beiden Selten des Kontaktmessers, senkrecht zur Isolierstoff-Schaltwelle (34) und in der mittleren Querebene des Pols des Mehrpol-Lasttrenndrehschalters (10) angeordnet ist, und daß die Isolierstoff-Schaltwelle (34) an ihren Enden von zwei an der metallischen Abschirmung (36) befestigten Ringelektroden (38, 40) umschlossen wird.
